# FASCICULE DE BREVET EUROPEEN

(11) **EP 0 398 785 B1**
(45) Date de publication et mention de la délivrance du brevet: **23.12.1992**
(21) Numéro de dépôt: 90401227.5
(22) Date de dépôt: 09.05.1990
(51) Int. Cl.: E04B 1/49

(54) **Elément d'assemblage de pièces en bois**
Zusammenbauelement für Holzstücke
Connecting element for pieces of wood

(30) Priorité: 17.05.1989 FR 8906881
(43) Date de publication de la demande: 22.11.1990
(73) Titulaire: Preziosa, Christian, 28150 Voves (FR)
(72) Inventeur: Preziosa, Christian, 28150 Voves (FR)
(74) Mandataire: Boivin, Claude

(56) Documents cités:
- CH-A- 108 643
- DE-A- 815 280
- DE-A- 1 909 820
- FR-A- 390 687
- US-A- 2 715 730

## Description

La présente invention a pour objet un élément profilé d'assemblage de deux pièces en bois.

Cet élément a la forme d'un U dans les ailes duquel sont ménagées des dents dirigées les unes d'un côté et les autres du côté opposé; un élément de ce genre est décrit dans le brevet allemand 815 280. Mais dans l'élément d'assemblage connu, les dents sont analogues aux dents d'un hameçon et, si elles empêchent la séparation de deux pièces emmanchées l'une dans l'autre, ne permettent pas la transmission d'un effort de cisaillement transversal. L'élément d'assemblage selon l'invention est caractérisé en ce que les dents sont tiapézoïdales, leur petite base étant attenante au profilé et leur bord d'attaque oblique et en ce que les dents dirigées vers l'extérieur de l'élément sont ménagées à proximité du bord extérieur des ailes alors que les dents dirigées vers l'intérieur sont ménagées au voisinage du fond du profilé.

Le fond de l'élément peut également comporter des dents tournées les unes vers l'intérieur et les autres vers l'extérieur.

On a décrit ci-après, à titre d'exemples non limitatifs, divers modes de réalisation de l'élément d'assemblage selon l'invention, avec référence aux dessins annexés dans lesquels :
La Figure 1 est une vue en coupe montrant deux pièces de bois assemblées avec un premier mode de réalisation de l'élément;
La Figure 2 est une vue en élévation de l'élément d'assemblage de la Figure 1;
La Figure 3 est un schéma des forces exercées par une dent lors du pressage du profilé;
La Figure 4 est une vue en perspective d'un second mode de réalisation de l'élément d'assemblage;

Tel qu'il est représenté aux Figures 1 et 2, le profilé d'assemblage 1 est destiné à l'assemblage d'une pièce de bois 2 dans une rainure 3 d'une pièce de bois 4.

Le profilé 1 a une section en U et ses ailes 1a et 1b présentent des dents 5a et 5b découpées et repliées les premières vers l'intérieur et les secondes vers l'extérieur. Les dents 5a repliées vers l'intérieur sont prévues au voisinage du fond 1c du profilé alors que les dents 5b repliées vers l'extérieur sont ménagées au voisinage du bord supérieur des ailes 1a et 1b; ces dents sont en forme de trapèze rectangle, leur petite base étant attenante à l'aile et leur bord d'attaque 6a ou 6b oblique. Pour assembler les pièces 2 et 4 on engage partiellement le profilé 1 dans la rainure 3 de la pièce 4 et on engage partiellement la pièce 2 dans le profilé 1; on presse alors la pièce 2 dans la rainure 3, comme indiqué par la flèche F. A la force f1 exercée par une dent 5b sur la pièce 4 correspond une réaction f2 de sens contraire; cette réaction se décomposé en une force f3 dirigée dans le sens du bord libre 6b et une force f4 perpendiculaire à l'aile et dirigée vers l'intérieur du profilé (Figure 3); cette force tend donc à serrer l'aile correspondante 1a ou 1b sur la pièce 2. De même, à la force exercée par la pièce 2 sur une dent 5a correspond une réaction dont la composante perpendiculaire à l'aile est dirigée vers l'extérieur; cette force tend ainsi à serrer le profilé contre la paroi de la rainure 3. Il y a donc un auto-blocage de la pièce 2 dans la pièce 4.

Le fond 1c du profilé peut également comporter des dents 7a et 7b dirigées les unes vers l'extérieur et les autres vers l'intérieur, comme on le voit à la Figure 4.

Il va de soi que la présente invention ne doit pas être considérée comme limitée aux divers modes de réalisation décrits et représentés, mais en couvre, au contraire, toutes les variantes telles que décrites dans les revendications.

## Revendications

1. Elément profilé d'assemblage de deux pièces en bois qui a la forme d'un U dans les ailes duquel sont ménagées des dents dirigées les unes d'un côté et les autres du côté opposé,
caractérisé en ce que les dents sont trapézoïdales, leur petite base étant attenante au profilé et leur bord d'attaque oblique et en ce que les dents (5b) dirigées vers l'extérieur de l'élément sont ménagées à proximité du bord extérieur des ailes (1a et 1b) alors que les dents (5a) dirigées vers l'intérieur sont ménagées au voisinage du fond (1c) du profilé.

2. Elément profilé selon la revendication 1,
caractérisé en ce que les dents sont en forme de trapèze rectangle.

3. Elément profilé selon la revendication 1 ou 2,
caractérisé en ce que le fond (1c) de l'élément comporte des dents (7a et 7b) tournées les unes vers l'intérieur et les autres vers l'extérieur.

## Patentansprüche

1. Zusammenbauelement für Holzstücke in Form eines U-Profils , in dessen Schenkel nach innen und außen gebogene Zähne angebracht sind,
dadurch gekennzeichnet, daß diese Zähne trapezförmig sind, wobei ihre kleine Basis an dem U-Profil anliegt und ihre Außenkante schräg verläuft, sowie dadurch, daß die nach außen gebogenen Zähne (5b) in der Nähe der Außenkante der Schenkel (1a und 1b) angebracht sind, während sich die nach innen gebogenen Zähne (5a) in der Nähe des Bodens (1c) des U-Profils befinden.

2. Zusammenbauelement nach Patentanspruch 1,
dadurch gekennzeichnet, daß die Zähne die Form eines rechteckigen Trapezes haben.

3. Zusammenbauelement nach Patentanspruch 1 oder 2,
dadurch gekennzeichnet, daß der Boden (1c) des Elementes ebenfalls nach außen und innen gebogene Zähne besitzt.

## Claims

1. Streamlined element for connecting two pieces of wood, said element having the shape of a U, teeth being fitted in the wings of said element, some teeth being directed on one side and the other on the opposing side,
wherein the teeth are trapezoidal, their small base being adjacent to the profile and their attack edge being oblique, and wherein the teeth (5b) directed outside the element are fitted close to the outer edge of the wings (1a and 1b), whereas the teeth (5a) directed inwardly are provided close to the bottom (1c) of the profile.

2. Streamlined element according to claim 1,
wherein the teeth have the shape of a trapezium.

3. Streamlined element according to claim 1 or 2,
wherein the bottom (1c) of the element comprises teeth (7a and 7b), certain teeth being directed inwardly and others outwardly.
